# EUROPÄISCHE PATENTSCHRIFT

(11) **EP 3 515 243 B1**
(45) Veröffentlichungstag und Bekanntmachung des Hinweises auf die Patenterteilung: **01.12.2021**
(21) Anmeldenummer: 17811431.0
(22) Anmeldetag: 20.09.2017
(51) Int. Cl.: A45F 3/04, A45C 13/10

(54) **RUCKSACK**
BACKPACK
SAC À DOS

(30) Priorität: 21.09.2016 DE 202016005789 U; 14.12.2016 DE 202016007592 U; 14.12.2016 DE 202016007593 U; 14.12.2016 DE 202016007594 U
(43) Veröffentlichungstag der Anmeldung: 31.07.2019
(73) Patentinhaber: Ortlieb, Hartmut, 91560 Heilsbronn (DE)
(72) Erfinder: Ortlieb, Hartmut, 91560 Heilsbronn (DE)
(74) Vertreter: Schuhmann, Albrecht
(86) Internationale Anmeldenummer: PCT/DE2017/000311
(87) Internationale Veröffentlichungsnummer: WO 2018/054407

(56) Entgegenhaltungen:
- WO-A1-01/79069
- FR-A1- 3 008 288
- JP-A- 2006 326 250
- US-A1- 2008 245 096

## Beschreibung

Rucksack zum Tragen auf dem Rücken mit einem entsprechenden Rückentragesystem.

Rucksäcke sind in vielen Variationen, Ausführungen und Qualitäten für die unterschiedlichsten Anwendungsfälle bekannt. Neben den klassischen Wanderrucksäcken sind mittlerweile fast für jede Sportart individuelle, den Bedürfnissen der jeweiligen Trägergruppe angepasste Rucksäcke verfügbar.

US 2008/245096 offenbart einen Rucksack welcher im geschlossenen Zustand aus im Wesentlichen Unterseite, Oberseite, Seitenflächen, einer am Rücken zutragenden Fläche und einer Frontfläche ausgebildet oder ausgeformt ist mit einem Öffnungsbereich an oder entlang einer Fläche, wobei die am Rücken zu tragende Fläche mit wenigstens einer Umklapplasche ausgebildet ist, wobei der Öffnungsbereich als ein bevorzugt entlang der Mittellinie der Rückenfläche verlaufender Reißverschluss ausgebildet ist welcher die Umlauföffnung des Rucksacks zu einer Fläche mit bevorzugt zwei, im Wesentlichen Dreieckigen Überhängen, welche nach oben und nach unten über den geschlossenen Rucksackkörper ragen und als Umklapplaschen ausgebildet sind, bildet, womit eine vollständige Öffnung des im Wesentlichen Wannen- förmig ausgebildeten Rucksackkörpers, an der am Rücken zu tragenden, länglichen Fläche und den Umklapplaschen, mittels wenigstens eines Reißverschlusses erfolgt.

Auch hinsichtlich der Öffnungen von Rucksäcken und deren Verschlussmöglichkeiten gibt es zahlreiche verschiedene Ansätze, wie Rollverschlüsse, Laschen mit Kordel oder Bandfixierungen oder auch Reißverschlüsse.

Wie der klassische Rucksack werden dabei nahezu alle bekannten Rucksäcke über eine obere Öffnung eines Sack- förmigen Grundkörpers befüllt und/oder auf den Inhalt des Rucksacks zugegriffen. In anderen Variante ist der Rucksackgrundkörper geteilt ausgebildet und beispielsweise mit einem Reißverschluss in zwei separat zugängliche Bereiche durch Aufklappen oder Umklappen zugänglich. Dadurch ist ein verbesserter Zugang zu jeweiligen Bereichen des Rucksackkörpers möglich. Bekannte Rucksäcke sind bevorzugt mit Rucksackträgem oder einem Rückentragesystem bestehend aus Tragegurten, einem Hüft- oder Bauchgurt sowie Polsterelementen ausgerüstet. Beim Tragen des Rucksacks auf dem Rücken des Trägers ist die Orientierung des Öffnungsbereichs meist nach oben gerichtet oder seitlich durch eine Öffnung, welche z.B. mit einem Reißverschluss zugänglich ist, verschließbar.

Einerseits ist der mehr oder weniger zugängliche Öffnungsbereich eines Rucksacks während des Tragens auf dem Rücken nachteilig da Dritte ggf. einfachen Zugriff auf den Inhalt erhalten indem Verschlüsse oder Reißverschlüsse vom Träger unbemerkt geöffnet werden und Inhalte aus dem Rucksack entnommen werden können. Auch ist der relativ beschränkte Öffnungsbereich, wie z.B. die obere Öffnung auf einen Sack- förmigen Grundkörper beim Befüllen oder beim Entleeren des Rucksackes, wie allgemein bekannt, umständlich und man muss nicht selten, um an gewisse Gepäckstücke zu gelangen, den gesamten Inhalt ausräumen. Wünschenswert und daher Aufgabe der Erfindung ist es, dahingehend einen Rucksack zu schaffen, welcher in der Handhabung und insbesondere beim Zugriff auf den Inhalt einfach und komfortabel zu handhaben ist und bei welchem während des Tragens auf dem Rücken ein unbemerkter Zugriff auf den Inhalt durch Dritte verhindert wird.

Insbesondere ist es Aufgabe der Erfindung einen möglichst großen Zugang zum Innenbereich des Rucksacks zu schaffen womit das Befüllen und/oder das Herausnehmen von einzelnen Objekten oder des gesamten Inhalts einfach schnell und komfortabel handhabbar ist.

Diese Aufgabe wird mit den Merkmalen des kennzeichnenden Teils des Anspruchs 1 gelöst. Fortbildungen und vorteilhafte Ausführungen der Erfindung sind in den weiteren Ansprüchen umfasst.

Erfindungsgemäß ist ein Rucksack welcher im geschlossenen Zustand aus im Wesentlichen Unterseite, Oberseite, Seitenflächen, einer am Rücken zutragenden Fläche und einer Frontfläche ausgebildet oder ausgeformt ist mit einem Öffnungsbereich an oder entlang der Rücken zutragenden Fläche, wobei die am Rücken zu tragende Fläche mit wenigstens einer Umklapplasche ausgebildet ist, wobei der Öffnungsbereich als ein bevorzugt entlang der Mittellinie der Rückenfläche verlaufender Reißverschluss ausgebildet ist welcher die Umlauföffnung des Rucksacks zu einer Fläche mit bevorzugt zwei, im Wesentlichen Dreieckigen Überhängen, welche nach oben und nach unten über den geschlossenen Rucksackkörper hinausragen und als Umklapplaschen ausgebildet sind, bildet, womit eine vollständige Öffnung des im Wesentlichen Wannen- förmig ausgebildeten Rucksackkörpers, an der am Rücken zu tragenden, länglichen Fläche und den Umklapplaschen, mittels wenigstens eines Reißverschlusses erfolgt, und dadurch gekennzeichnet, dass die am Rücken zu tragende Fläche mit Rucksackträgem versehen ist, welche als Rückentragesystem ausgebildet sind welches an der Reißverschlusslinie entlang geteilt ausgeführt ist.

In der bevorzugten Ausführung ist der Umlauf, des im Wesentlichen Wannenförmigen Rucksackkörpers, mit einem mittig geteilten Reißverschluss ausgerüstet, wobei beim Schließen des Reißverschlusses eine Fläche entsteht an welcher jeweils eine nach oben und nach unten, über den Grundkörper ragende, abstehende in etwa Dreieck- förmige Lasche ausgebildet ist. Diese werden als Umklapplaschen umgelegt und an dem Grundkörper des Rucksacks fixiert, womit eine etwa rechteckige, am Rücken zu tragende Fläche des Rucksacks gebildet wird. In einer alternativen Ausgestaltung ist der Rucksackkörper schnitttechnisch so ausgebildet, dass nach Zuziehen des Reißverschlusses nur eine der Umklapplaschen entsteht, welche am Grundkörper fixiert wird und somit eine am Rücken zu tragende Fläche gebildet wird.

Die wenigstens eine Umklapplasche wird in Richtung des Rucksack-Grundkörpers umgelegt und an diesem verspannt, wozu bevorzugt ein Ratschen- und/oder Rastverschluss eingesetzt ist. Dabei befinden sich jeweils an der Umklapplasche und am Grundkörper des Rucksacks entsprechend miteinander korrespondierende Klemm- oder Rastelemente und an entsprechend anderer, korrespondierender Stelle ein Klemmband mit Rast- oder Klemmmitteln.

Bevorzugt sind die Rast- oder Klemmmittel des Ratschen- und/oder Klemmverschluss auf der Klemmelementseite mit einer Feder belastet ausgebildet womit die Klemmung oder Rastung zwischen den korrespondierenden Elementen zum Lösen der Verbindung einfach und mit einer Hand erfolgen kann.

In einer anderen, erfindungsgemäßen Variante ist die wenigstens eine Umklapplasche mit einem Halte-, Führungs- oder Verbindungselement für ein Band- artiges Spannmittel versehen und auf der, der am Rücken zu tragenden Fläche, gegenüberliegenden Forderfläche des Rucksackkörpers ein Verzurr-, Klemm-, oder Abspannmittel angeordnet, mittels welchem alle Umklapplaschen spannbar oder verzurrbar sind.

An den Bereichen des Umlaufes des Rucksackkörpers, welche nach Schließen des Rucksacks die am Rücken zu tragende Fläche bilden, ist bevorzugt ein Rückentragesystem angeordnet oder anbringbar. Bevorzugt ist dieses Rückentragesystem symmetrisch zum Verlauf des Reißverschlusses geteilt an dem Rucksackkörper angeordnet. In alternativen Ausführungen ist dieses abnehmbar als einzelne Teile oder als gesamtes Rückentragesystem mit verschiedenen Gurten und/oder Polsterungen geteilt oder als Ganzes anbringbar. In der bevorzugten Ausführung sind die Rucksackträger bzw. Schulterträger und/oder der Hüftgurt von der Innenseite des Rucksacks aus verschraubt wobei bevorzugt von der Innenseite des Rucksacks aus Gewinde schneidende Schrauben und äußere, wenig auftragende Kunststoffmuttern zur Anwendung kommen.

An den Schulterträgern sind in einer bevorzugten Variante Riemen zum Heranziehen des Rucksacks an den Rücken des Trägers angeordnet und die Position der Rucksackträger am Rucksackkörper ist in variablen Positionen anbringbar womit Passformeinstellungen an unterschiedliche Anatomien der tragenden Personen ermöglicht wird.

An den Reißverschlussenden der wenigstens einen Umklapplasche ist bevorzugt ein Fixiermittel angeordnet mittels welcher die umgeklappte, an den Grundkörper angelegte, über den Grundkörper ragende Umklapplasche fixierbar ist. Bevorzugt ist dafür ein einstellbarer Ratschenverschluss angeordnet. Alternativ ist die Fixierung der Umklapplasche am Grundkörper mit wenigstens einem Magnetelement oder einem Klettverschluss oder einer mit Klettelementen belegten Fläche ausgebildet.

Im aufgeklappten Zustand ist somit eine, im Wesentlichen vollständige Öffnung und der Zugang zum Inneren des Wannen- förmigen Rucksackkörpers möglich.

Dies ist ein entscheidender Vorteil in der Handhabung gegenüber von Topladern, bei welchen relativ viel des Inhaltes heraus- und wieder hineingegeben werden muss um an bestimmte Inhalte zu gelangen. Auch kann ein so perfekt zugänglicher Rucksack durch den praktisch kompletten Öffnungsbereich stets mit optimaler oder gewünschter Gewichtsverteilung beladen werden.

Bevorzugt ist der Rucksack mit zwei Umklapplaschen ausgerüstet welche im geschlossenen Zustand des Rucksacks als jeweils dreieckiger Überstand jeweils nach unten und oben über die am Rücken zu tragende Fläche hinausragen. Die hälftigen Reißverschluss-Bänder des geöffneten Reißverschlusses, welcher mit einem Schieber ausgerüstet sein kann, bevorzugt aber mit zwei Schiebern ausgerüstet ist, bilden im geöffneten Zustand des Rucksacks den Umlaufrand des im Wesentlichen Wannen- förmigen Rucksackkörpers. Dieser kann in diesem geöffneten Zustand ideal befüllt werden oder es lassen sich einzelne Objekte, durch die praktisch vollständige Öffnung, sehr komfortabel lokalisieren und entnehmen.

Der Rucksack ist bevorzugt in seinem Inneren mit verschiedenen Versteifungen und/oder Versteifungsmitteln ausgerüstet welche zu einem als längs, in etwa parallel zum Reißverschluss verlaufende Stange oder Strebe und/oder als quer über den geschlossenen Reißverschluss verlaufende, in sich eingreifende Versteifungselemente ausgeführt sind. Die genannten Versteifungsstangen, Streben und in sich eingreifenden Versteifungselementen sind bevorzugt mit und/oder an flächigen, wenigstens teilweise steifen Platten angeordnet, welche im Inneren des Rucksacks im Bereich des oberen Wannen- förmigen Rucksackkörper angeordnet, bevorzugt aufgeschweißt sind. An diesen Innenversteifungsplatten sind bevorzugt auch die Trägerelemente wie Schultergurte und Hüftgurte, welche bevorzugt einstellbar ausgeführt sind, befestigt.

Durch die längs, in etwa parallel zum Reißverschluss verlaufende Stange oder Strebe erhält der Rucksack im geschlossenen Zustand eine Längsversteifung des Rückenteils und im geöffneten Zustand eine Stabilisierung der Öffnung des Wannen- förmigen Rucksackkörpers. Dieser fällt oder knickt, beding durch die Versteifungsstange oder Strebe nicht ungewollt zusammen, wodurch ein sehr komfortabler Zugang zum Rucksackinneren erreicht wird. Der Rucksack kann bequem auf seine, der Rückentragefläche entgegengesetzte Fläche gestellt und dann geöffnet werden, die Öffnung wird dank der Stabilisierungsstange oder Strebe offen gehalten. Dadurch wird auch die am Rücken zu tragende Fläche vor Verschmutzung beim Zugriff auf den Inhalt geschont und somit der Rücken des Trägers vor Verschmutzung bewahrt. Die quer über den geschlossenen Reißverschluss verlaufenden, lösbaren, in sich eingreifende Versteifungselemente, welche bei geschlossenem Reißverschluss formschlüssig verbunden sind, verleihen dem Rucksack und insbesondere der am Rücken getragenen Fläche eine Stabilisierung in Querrichtung. Dies ist besonders für das Tragen des Rucksacks am Rücken mittels des Rückentragesystems bzw. der Gurte vorteilhaft da eine gleichmäßige Lastverteilung gewährleistet ist und der Rucksackkörper nicht stark deformiert wird.

Das Rückentragesystem selbst ist bevorzugt entlang der Reißverschlusslinie und somit der Öffnung, symmetrisch geteilt ausgeführt. Auch ein, aus mehreren Teilen bestehendes Rückenpolster oder Rückenpolsterelemente sind rechts und links vom Reißverschluss geteilt angeordnet oder anordenbar ausgeführt.

Im geschlossenen Zustand des Reißverschlusses, welcher bevorzugt durch die Mittellinie der am Rücken zu tragenden Fläche verläuft, ist der Rucksack mittels des geteilten Rückentragesystem, stabilisiert und durch die quer über den geschlossenen Reißverschluss verlaufenden, lösbaren, in sich eingreifende Versteifungselemente, perfekt anpassbar und tragbar. Die im geschlossenen Zustand des Reißverschlusses nach oben und unten über den Grundkörper ragenden Umklapplaschen werden an den Grundkörper heran geklappt und mittels an den Enden des Reißverschlusses angebrachten Befestigungsmitteln lösbar an korrespondierenden Halteelementen am Grundkörper fixiert. Diese Verbindung ist bevorzugt als einstellbarer Ratschenverschluss ausgeführt mittels welchem die Umklapplaschen sehr schnell, sicher und passend am Grundkörper angelegt befestigt werden können. Alternativ kann die Befestigung zwischen den an den Reißverschlussenden angebrachten Befestigungsmitteln und den korrespondierenden Halteelementen am Grundkörper auch als Klettverschluss, Magnetverschluss oder Schnürverbindung oder ähnlichem ausgeführt sein.

Das Rückenteil des Rucksacks ist bevorzugt konkav ausgebildet um eine Hinterlüftung beim Tragen am Rücken zu erlauben. In einer weiteren bevorzugten Ausführung ist das Rückenteil und/oder die Polsterelemente links und rechts neben dem Reißverschluss mit jeweils außen aufgespannten Netzen oder einem luftdurchlässigen Substrat ausgerüstet.

Der Innenbereich des Rucksacks ist bevorzugt mit wenigstens einer quer und/oder längs verlaufenden, fest angebrachten oder abnehmbaren Abtrennung und/oder Spannvorrichtung ausgerüstet. Eine derart angeordnete Spannvorrichtung im Innenbereich dient zur einfachen Komprimierung und/oder Fixierung des Inhalts im Inneren des Rucksacks. Die wenigstens eine Abtrennung schafft einen separaten Bereich im Inneren des Rucksacks und kann als reine Abtrennwand oder als zusätzliche Abtrenntasche ausgeführt sein und mit einem Verschlusselement wir einem Reißverschluss oder einem Klettverschluss ausgerüstet sein und auch komplett aus dem Innenbereich entfernt werden. Die Abtrennwand und/oder Innentasche kann im Inneren des Rucksacks fest eingearbeitet oder abnehmbar, beispielsweise mittels Reißverschluss oder Klettverschluss ausgeführt sein. Die im Inneren des Rucksacks wenigsten eine anbringbare, einen Bereich schaffende Abtrennung oder Innentasche, kann in einer weiteren Variante als Ordnungssystem mit verschiedenen Fächern ausgeführt sein. Auch kann im Inneren des Rucksacks wenigstens ein Lawinenauftriebssystem angeordnet oder als zusätzliches Innenelement anbringbar sein. In einer auch bevorzugten Ausführung sind derartige Innentaschen neben dem Reißverschlussband und/oder im Bereich der Reißverschlussenden angeordnet, somit lassen sich diese Innentaschen auch durch nur geringes oder teilweises Öffnen des Reißverschlusses an der Rückenfläche sehr schnell und einfach erreichen. Hierzu hat sich gezeigt, dass die Ausführung eines Reißverschlusses an der Rückenfläche mit zwei Schiebern vorteilhaft ist, welche eine teilweise Öffnung zur Mitte der Rückenfläche erlauben, hierzu ist der Zugang zu Innentaschen im Bereich der Enden des Reißverschlusses besonders komfortabel.

Der Rucksack ist in seiner bevorzugten Ausführung ein wasserdichter Rucksack und mit einem wasserdichten und/oder druckdichten Reißverschluss ausgerüstet.

Die Befestigungsnähte der Innentaschen und oder Innenabtrennungen sind dabei bevorzugt durch die aufgeschweißten Reißverschlussbänder abgedichtet.

Im Folgenden wird die Erfindung anhand von Zeichnungen beispielhaft näher beschrieben, dabei zeigen:
Fig.1 einen vollständig geöffneten Rucksack
Fig. 2 einen vollständig geöffneten Rucksack mit einem Teilbereich
Fig. 3 einen geschlossenen Rucksack mit noch überstehenden Reißverschlussenden
Fig. 4 einen geschlossenen Rucksack mit am Grundkörper befestigten Reißverschlussenden
Fig. 5 einen wannenförmigen Grundkörper bzw. Schweißkörper
Fig. 6 eine Übersicht verschiedener Zustandsformen des erfindungsgenäßen Rucksacks.
Fig. 7 ein geschlossener Rucksack mit am Rucksackkörper verspannten Umklapplaschen welche von einer Seite aus handhabbar sind.

In Fig. 1 und in Fig. 2 ist ein erfindungsgemäßer Rucksack 1 im geöffneten Zustand zu sehen, wobei die hier gezeigte Ausführung an der, am Rücken zu tragenden Fläche 3, wie in Fig. 3 gut zu erkennen ist, mit einem Rückentragesystem 4, bestehend aus Rucksackträgern 4.1, Hüftgurt 4.4 und Polstern 4.2, 4.3, ausgerüstet ist. Die am Rücken zu tragende Fläche 3 wird mittels einklappen des Überstandes 7 am Grundkörper 6 während des Schließens des Rucksacks gebildet. In dieser Ausführung verläuft der Reißverschluss 5 im geschlossenen Zustand des Rucksacks, wie in den Fig. 3 und Fig. 4 gezeigt, mittig der länglichen, am Rücken zu tragenden Fläche 3.

Das Rückentragesystem 4, welches aus Rücken-Trägergurten 4.1, Rückenpolstern 4.2 sowie weiteren Polsterungen 4.3 und Hüftgurtelementen 4.4 besteht ist in dieser Form zweigeteilt ausgeführt und die entsprechenden Hälften sind rechts und links vom Reißverschluss 5 angeordnet.

Da die am Rücken zu tragende Fläche 3 aus dem, den wannenförmigen Grundkörper 6 verlängernden Überstand 7 durch entsprechendes Einklappen oder Umklappen des Überstandes bzw. der mindestens einen Umklapplasche 13 gebildet ist, entsteht die am Rücken zu tragende Fläche 3 mit jeweils nach oben und unten über den Grundkörper überstehenden, im Wesentlichen dreieckförmigen Umklapplaschen 13 mit den Reißverschlussenden 8. Die Reißverschlussenden 8 sind dabei mit Haltemitteln ausgerüstet, mittels welchen diese an entsprechenden Fixierelementen 9 am Grundkörper 6, lösbar zu befestigen sind.

Diese Verbindungseinrichtung ist in einer bevorzugten Ausführung einstellbar, z.B. mittels eines Ratschenbandes ausgeführt, womit sich das überstehende Dreieckelement an dem jeweiligen Reißverschlussende gut spannen lässt. Die Befestigung der Reißverschlussenden kann ebenso mit entsprechend platzierten Klettbändern, Klettflächen, Magnetelementen oder Magnetbereichen oder Druckknöpfen oder einfachen Kordeln gelöst sein.

In Fig. 7 ist eine bevorzugte Ausführung eines Rucksacks gezeigt, in welcher die Handhabung bzw. das Lösen und Verspannen der Umklapplaschen 13 von einer Seite des Rucksacks erfolgen kann. Die wenigstens eine Umklapplasche ist dabei mit einem Halte-, Führungs- oder Verbindungselement 21 für ein Band- artiges Spannmittel 23, 24 versehen. Wie hier gezeigt, ist in etwa der Mitte der Vorderfläche 25 des Rucksacks ein zentrales Verzurr-, Klemm-, oder Abspannmittel 22 angeordnet, welches über beispielsweise Bänder, Gurte, Schnüre 23, 24 mit den Umklapplaschen korrespondiert und über welches sich die Umklapplaschen spannen lassen und sich an die Frontfläche des Rucksacks anlegen lassen. Das Verzurr-, Klemm-, oder Abspannmittel 22 ist an einem Steg 26 blockiert und dabei ist das Halte-Führungs oder Verbindungselement 21 an der oberen Umklapplasche 13 als Klemm und Abspannmittel ausgeführt.

Dadurch kann die die obere Umklapplasche separat entlastet und der Rucksack im oberen Bereich schnell geöffnet werden ohne den Rucksack flach wie einen Koffer hinlegen zu müssen, da so die untere Umklapplasche weiterhin verspannt bleibt. Dadurch kann der Rucksack im oberen Bereich schnell bepackt und entladen werden.

Das in etwa in der Mitte der Vorderfläche 25 des Rucksacks angeordnete zentrale Verzurr-, Klemm-, oder Abspannmittel 22 kann in seiner Position variieren, ist aber derart positioniert, dass dieses mittig oder näher an der Oberseite des Rucksacks, also näher an der in Fig. 7 gezeigten Umklapplasche 13, angeordnet ist.

Der Rucksack kann dadurch stehend oder hängend von seiner oberen Seite her wahlweise komplett oder nur oben geöffnet werden, ohne auf die untere Seite umgreifen zu müssen, wenn der Rucksack komplett geöffnet werden soll, muss man den Rucksack, nach dem Entlasten beider Riemen nur noch umlegen oder umfallen lassen

An diesem zentralen Verzurr-, Klemm-, oder Abspannmittel 22 werden die beiden Umklapplaschen mittels Spannelementen wie den gezeigten Gurtbändern 23, 24 gespannt und an den Rucksackkörper angelegt. Durch die Möglichkeit, die beiden Umklapplaschen gleichzeitig an dem zentralen Verzurr-, Klemm-, oder Abspannmittel 22 zu lösen, können beide Umklapplaschen im Stand des Rucksacks auf seiner Unterseite gelöst werden und der Rucksack kann dann auf die Frontfläche 25 gelegt werden womit der große Öffnungsbereich an der am Rücken zu tragenden Fläche zugänglich wird. Diese Ausführung verhindert, dass der Rucksack zum Bedienen der Öffnungselemente und zum Öffnen des Rucksacks nicht auf die am Rücken zu tragende Fläche gelegt werden muss und somit auch, dass diese Fläche beim Auflegen auf den Boden oder andere Gegenstände verschmutzt wird. Somit wird auch die Verschmutzung der Kleidung des Trägers, welcher den Rucksack am Rücken trägt effektiv verhindert.

Die Verzurreinrichtung 22 aus Verzurr-, Klemm-, oder Abspannmitteln ist, wie beschrieben, im oberen Bereich der Frontfläche des vom Rücken genommenen und aufgestellten Rucksacks angeordnet und mittels beispielhaft gezeigten Gurtbändern 23, 24 und wenigstens zwei Klemmschnallen 21 mit den Enden der Umklapplaschen 13 verbunden. Die Klemmschnallen können mit einem Klickverschluss zum schneller Lösen ausgerüstet sein und die Gurtbänder sind um die Frontfläche des Rucksacks geführt. In einer nicht gezeigten Variante sind an der Frontfläche Führungen oder Führungstaschen für die Gurtbänder angeordnet was zum einen die Optik verbessert und eine Positionierung der Bänder unterstützt. Auch verfügt die Verzurreinrichtung für wenigstens ein Gurtband zu einer wenigstens einen Umklapplasche über einen Anschlag damit dieses nicht versehentlich ausgefädelt wird.

In einer weiter bevorzugten Ausführung sind die Reißverschlussenden oder die überstehenden Dreieckselemente sowie ein Bereich am Grundkörper mit Magnetelementen ausgerüstet womit sich der entstehende Dreiecksüberstand nach dem Einklappen beim Schließen des Rucksacks einfach über den Grundkörper streifen lässt und wo der Überstand mit dem korrespondieren Magnetbereich an diesem festgehalten wird.

Der Reißverschluss 5 ist bevorzugt mit zwei Schiebern ausgerüstet, womit die Möglichkeit geschaffen wird, jeweils nur einen kleineren Bereich des Rucksacks zu öffnen. Der Innenbereich ist hierbei, wie in Fig. 2 zu erkennen, mit einer oder mehreren Abtrennungen 10 ausgerüstet, zu welchen man durch Öffnen des Reißverschlusses mit dem oberen Schieber sehr einfach und schnell Zugang erhält. Die Abtrennungen 10 sind dabei bevorzugt verstellbar und/oder herausnehmbar ausgeführt und an verschiedenen Stellen einsetzbar und mittels Klettverbindungen, Druckknöpfen oder einem entsprechend vorgesehenen Reißverschluss anbringbar.

In einer anderen Variante kann eine oder mehrere Abtrennungen auch längs im Innenbereich angeordnet werden womit eine längere oder größere abgetrennte Tasche im Inneren entsteht.

Zur einfachen und besseren Komprimierung und Sicherung des Inhaltes im Rucksackinneren ist wenigstens eine Spanneinrichtung 11 wie in Fig. 1 gezeigt, im Inneren vorgesehen, mittels welcher der Inhalt fixiert und komprimiert wird. Hierdurch wird der Inhalt zum einen gegen zu leichtes Herausfallen gesichert und dieser wird komprimiert, was zu einer deutlichen Erleichterung beim Schließen des Rucksacks und des Reißverschlusses beiträgt.

Wie in Fig. 1 und Fig. 2 gezeigt, ist der Rucksack in einer bevorzugten Ausführung mit wenigstens einem, inneren Versteifungsmittel, als Versteifungsplatte 12 ausgeführt, ausgerüstet, welche in der gezeigten Kombination des längs angeordneten, im Wesentlichen parallel zum Reißverschlussband verlaufenden Stab- förmigen Elements 15 und der versteifenden Platten 12 zu einer Unterstützung der geöffneten Position des Rucksacks beitragen.

Weitere Versteifungselemente 16, 17, welche quer über den geschlossenen Reißverschluss 5 verlaufen und beim Verschließen formschlüssig ineinander greifen, stabilisieren den Rucksack und insbesondere die Position um die Hüfte. Der Hüftgurt 4.4 ist dabei an den Versteifungsplatten 12 auf welchen die ineinandergreifenden Versteifungselemente 16, 17 angeordnet sind, befestigt, womit sich der Rucksack weniger deformieren kann und einen guten Tragekomfort bietet.

In Fig. 5 und in Fig. 6 links oben ist ein Grundkörper 20 des Rucksacks oder Rucksackkörpers gezeigt, welcher durch seine geschossenen Flächen einen Wannen- förmigen Körper ausbildet. Der in diesem Zustand geöffnete, Wannen- förmige Körper ist an seinem Umlauf mit einem Reißverschluss 5 ausgerüstet, wie in Fig. 6 oben rechts dargestellt, wobei die Enden 8 des Reißverschlusses jeweils in der Mitte der kürzen Seite liegen. Durch Einknicken des oberen Bereichs 7 des Grundkörpers 6 und Schließen des Reißverschlusses 5 erhält man den geschlossenen Rucksack gemäß Fig. 3 und Fig. 6 unten links mit einer am Rücken zu tragenden Fläche 3 und Umklapplaschen 13. Die nach oben und unten über den Grundkörper 6 hinausragenden Umklapplaschen 13 werden durch Umlegen gegen den Grundkörper eingeklappt womit eine plane, leicht konkave am Rücken zu tragende Flächige Ausgestaltung entsteht.

Die Umklapplaschen werden mit den Befestigungselementen, wie bevorzugt mit einem einstellbaren Ratschen- oder Klemmbandverschluss in dieser Position lösbar fixiert.

Nachdem bevorzugte Ausführungen der Erfindung in Bezug auf die beiliegenden Zeichnungen beschrieben wurden, ist festzuhalten, dass die Erfindung nicht auf diese genauen Ausführungen beschränkt ist und dass verschiedene Änderungen und Modifizierungen daran von einem Fachmann ausgeführt werden können, ohne dass vom Umfang der Erfindung, wie er in den beiliegenden Ansprüchen definiert ist abgewichen wird.

## Patentansprüche

1. Rucksack welcher im geschlossenen Zustand aus im Wesentlichen Unterseite, Oberseite, Seitenflächen, einer am Rücken zutragenden Fläche (3) und einer Frontfläche (25) ausgebildet oder ausgeformt ist mit einem Öffnungsbereich an oder entlang der Rücken zutragenden Fläche (3), wobei die am Rücken zu tragende Fläche (3) mit wenigstens einer Umklapplasche (13) ausgebildet ist, wobei der Öffnungsbereich als ein bevorzugt entlang der Mittellinie der Rückenfläche verlaufender Reißverschluss ausgebildet ist welcher die Umlauföffnung des Rucksacks zu einer Fläche mit bevorzugt zwei, im Wesentlichen Dreieckigen Überhängen, welche nach oben und nach unten über den geschlossenen Rucksackkörper hinausragen und als Umklapplaschen ausgebildet sind, bildet, womit eine vollständige Öffnung (2) des im Wesentlichen Wannen- förmig ausgebildeten Rucksackkörpers, an der am Rücken zu tragenden, länglichen Fläche (3) und den Umklapplaschen (13), mittels wenigstens eines Reißverschlusses (5) erfolgt, und
**dadurch gekennzeichnet,**
**dass** die am Rücken zu tragende Fläche mit Rucksackträgem versehen ist, welche als Rückentragesystem (4) ausgebildet sind welches an der Reißverschlusslinie entlang geteilt ausgeführt ist.

2. Rucksack nach Anspruch 1,
**dadurch gekennzeichnet,**
**dass** das Rückenteil (3) mit einem Rückentragesystem (4) mit Trägern (4.1) und Polstern (4.2, 4.3) ausgerüstet ist.

3. Rucksack nach Anspruch 1,
**dadurch gekennzeichnet,**
**dass** das Rückenteil (3) mit einem Rückentragesystem (4) mit Trägern (4.1) und Polstern (4.2, 4.3) und Hüftgurt (4.4) ausgerüstet ist.

4. Rucksack nach Anspruch 1,
**dadurch gekennzeichnet,**
**dass** der zur Öffnung gerichtete, obere Bereich (7) des im Wesentlichen wannenförmigen Grundkörpers (6) mit an seiner Innenseite angeordneten Versteifungs-(12) und/oder Stabilisierungsmitteln (16, 17) ausgerüstet ist.

5. Rucksack nach Anspruch 1 bis 4,
**dadurch gekennzeichnet,**
**dass** die Position der Rucksackträger (4) am Rücken einstellbar ist und Trägerbefestigungsriemen (4.1, 4.2) einstellbar an den Innenversteifungen (12) befestigt sind.

6. Rucksack nach Anspruch 1,
**dadurch gekennzeichnet,**
**dass** die Reißverschlussenden (8) an den Überständen der Umklapplaschen (13) mit einem Befestigungsmittel zum lösbaren Fixieren an korrespondierenden Halteelementen (9) am Grundkörper (6) ausgerüstet sind.

7. Rucksack nach Anspruch 1 und 6,
**dadurch gekennzeichnet,**
**dass** die korrespondierenden Befestigungsmittel an den Reißverschlussenden und den Halteelementen am Grundkörper als einstellbarer Ratschenverschluss ausgeführt sind.

8. Rucksack nach Anspruch 1 und 6,
**dadurch gekennzeichnet,**
**dass** die korrespondierenden Befestigungsmittel an den Reißverschlussenden und den Halteelementen am Grundkörper als Klettverbindung, Magnetverbindung oder Schnürverbindung ausgeführt sind.

9. Rucksack nach Anspruch 1 und 4,
**dadurch gekennzeichnet,**
**dass** der Grundkörper (6) und/oder der Überstand (7) schnitttechnisch derart ausgebildet sind, dass der Reißverschluss (5) über die Träger (4.1) des Rückentragesystems (4) nach oben und/oder über die Träger nach unten hinausragt.

10. Rucksack nach Anspruch 1, 2 oder 3,
**dadurch gekennzeichnet,**
**dass** Teile des Rückenpolsters (4.2, 4.3) des Rückenhaltesystems (4) jeweils rechts und links vom Reißverschluss angeordnet oder anbringbar ausgeführt sind.

11. Rucksack nach wenigstens einem vorgenannten Anspruch,
**dadurch gekennzeichnet,**
**dass** das Rückenteil im geschlossenen Zustand eine konkave Form aufweist und beim Tragen des Rucksacks am Rücken eine Hinterlüftung erlaubt.

12. Rucksack nach Anspruch 1,
**dadurch gekennzeichnet,**
**dass** das Rückenteil jeweils links und rechts neben dem Reißverschluss (5) mit jeweils außen aufgespannten Netzen oder luftdurchlässigen Substraten und zwei am Rucksack angebrachten elastischen Versteifungen ausgerüstet ist.

13. Rucksack nach Anspruch 1,
**dadurch gekennzeichnet,**
**dass** der Innenbereich des Rucksacks mit wenigstens einer quer und/oder längs verlaufenden, fest angeordneten oder abnehmbaren Abtrennung (10) ausgerüstet ist wodurch im Inneren abgetrennte Bereiche geschaffen werden.

14. Rucksack nach Anspruch 1,
**dadurch gekennzeichnet,**
**dass** der Innenbereich des Rucksacks mit wenigstens einer quer und/oder längs verlaufenden Spannvorrichtung (11) zur Komprimierung des Inhalts ausgerüstet ist.

15. Rucksack nach Anspruch 1,
**dadurch gekennzeichnet,**
**dass** der Rucksack wasserdicht ausgebildet ist und/oder mit einem wasserdichten und/oder druckdichten Reißverschluss ausgerüstet ist.

16. Rucksack nach Anspruch 1,
**dadurch gekennzeichnet,**
**dass** der Rucksack mit einem Reißverschluss mit zwei Schiebern ausgerüstet ist, wobei die Schieber zum Öffnen von den jeweiligen Laschenenden zur Mitte des Reißverschlusses verlaufen.

17. Rucksack nach Anspruch 1, 2, 3, 5 und 10,
**dadurch gekennzeichnet,**
**dass** die Angriffe für die Träger (4.1) und/oder den Hüftgurt (4.4) mit Versteifungsmitteln ausgerüstet sind mittels welcher die Rückenfläche und/oder Träger und/oder der Hüftgurt zueinander versteift werden können, wobei die Versteifungsmittel (16, 17), sofern sie sich quer über die Öffnung des Reißverschlusses erstrecken, lösbar zueinander ausgeführt sind.

18. Rucksack nach Anspruch 1 und 17,
**dadurch gekennzeichnet,**
**dass** die lösbaren, sich quer über den Reißverschluss erstreckenden Versteifungsmittel (16, 17) als Schieberstange, Riegel (16, 17), Rastnase (18) oder Magnetverschluss ausgebildet sind welche bei geschlossenem Reißverschluss formschlüssig verbunden und bei geöffnetem Reißverschluss gelöst sind.

19. Rucksack nach Anspruch 1, 5 und 17
**dadurch gekennzeichnet,**
**dass** an den Schulterträgern (4.1) Riemen zum Heranziehen des Rucksacks an den Rücken des Trägers angeordnet sind.

20. Rucksack nach Anspruch 1 bis 3
**dadurch gekennzeichnet,**
**dass** die Rucksackträger und/oder das Rückentragesystem und/oder ein Hüftgurt von der Innenseite des Rucksacks verschraubt sind.

21. Rucksack nach Anspruch 1 bis 3
**dadurch gekennzeichnet,**
**dass** die Position der Rucksackträger und/oder des Rückentragesystems und/oder eines Hüftgurt in variablen Positionen anbringbar sind womit eine Passformeinstellung an unterschiedliche Träger Anatomien erfolgt.

## Claims

1. Backpack, which, in the closed state, is formed or shaped substantially from an underside, upper side, lateral surfaces, a surface (3) to be carried on the back, and a front surface (25), with an opening region on or along the surface (3) to be carried on the back, wherein the surface (3) to be carried on the back is formed with at least one fold-down flap (13), wherein the opening region is formed as a zip closure running preferably along the center line of the back surface, which forms the peripheral opening of the backpack on a surface with preferably two, substantially triangular projecting lengths, which project above and below the closed backpack body and are formed as fold-down flaps, with which a complete opening (2) of the substantially tub-shaped backpack body is carried out on the surface (3) to be carried on the back and on the folding flaps (13) by means of at least one zip closure (5), and
**characterized in that**
the surface to be carried out the back is provided with backpack straps, which are formed as a back support system (4) which is implemented divided along the zipper line.

2. Backpack according to claim 1, **characterized in that** the back part (3) is equipped with a back support system (4) with straps (4.1) and padding (4.2, 4.3).

3. Backpack according to claim 1, **characterized in that** the back part (3) is equipped with a back support system (4) with straps (4.1), and padding (4.2, 4.3) and a hip belt (4.4).

4. Backpack according to claim 1, **characterized in that** the upper region (7) of the substantially tub-shaped base body (6), directed toward the opening, is equipped with stiffening means (12) and/or stabilization means (16, 17) arranged on its inner side.

5. Backpack according to claim 1 to 4, **characterized in that** the position of the backpack straps (4) on the back is adjustable and support fastening straps (4.1, 4.2) are adjustably fixed on the inner stiffening means (12) .

6. Backpack according to claim 1, **characterized in that** the zip closure ends (8) are equipped with fastening means on the projecting lengths of the fold-down flaps (13) for releasable fixing to corresponding holding elements (9) on the base body (6).

7. Backpack according to claim 1 and 6, **characterized in that** the corresponding fastening means on the zip closure ends and on the holding elements on the base body are designed as adjustable ratchet closures.

8. Backpack according to claim 1 and 6, **characterized in that** the corresponding fastening means on the zip closure ends and on the holding elements on the base body are designed as a velcro connection, magnetic connection, or tie connection.

9. Backpack according to claim 1 and 4, **characterized in that** the base body (6) and/or the projecting length (7) are technically cut out in such a way that the zip closure (5) projects past the straps (4.1) of the back support system (4) above and/or below the straps.

10. Backpack according to claim 1, 2, or 3, **characterized in that** parts of the back padding (4.2, 4.3) of the back retaining system (4) are respectively designed to be arranged or attachable to the right and left of the zip closure.

11. Backpack according to at least one previously listed claim, **characterized in that** the back part has a concave shape in the closed state and enables rear ventilation when the backpack is worn on the back.

12. Backpack according to claim 1, **characterized in that** the back part is equipped on the right and left respectively next to the zip closure (5) with nets or air-permeable substrates respectively tensioned to the outside and two elastic stiffeners attached on the backpack.

13. Backpack according to claim 1, **characterized in that** the inner region of the backpack is equipped with at least one fixedly arranged or removable partition (10), extending transversely and/or longitudinally, by which means separated regions are created in the interior.

14. Backpack according to claim 1, **characterized in that** the inner region of the backpack is equipped with at least one tensioning device (11), extending transversely and/or longitudinally for compressing the content.

15. Backpack according to claim 1, **characterized in that** the backpack is formed to be water-tight and/or is equipped with a water-tight and/or pressure-tight zip closure.

16. Backpack according to claim 1, **characterized in that** the backpack is quipped with a zip closure having two sliders, wherein the sliders run from the respective tab ends to the center of the zip closure for opening.

17. Backpack according to claim 1, 2, 3, 5, and 10, **characterized in that** the grips for the straps (4.1) and/or the hip belt (4.4) are equipped with stiffening means, by means of which the back surface and/or straps and/or the hip belt may be stiffened with respect to one another, wherein the stiffening means (16, 17) are designed to be releasable with respect to one another if they extend transversely across the opening of the zip closure.

18. Backpack according to claim 1 and 17, **characterized in that** the releasable stiffening means (16, 17), extending transversely across the zip closure, are formed as slide bars, latches (16, 17), latching lugs (18) or magnetic closures, which are positively connected when the zip closure is closed and released with the zip closure is opened.

19. Backpack according to claim 1, 5, and 17, **characterized in that** straps for pulling the backpack onto the back of the wearer are arranged on the shoulder straps (4.1).

20. Backpack according to claim 1 to 3, **characterized in that** the backpack straps and/or the back support system and/or a hip belt are screw connected from the inner side of the backpack.

21. Backpack according to claim 1 to 3, **characterized in that** the position(s) of the backpack straps and/or the back support system and/or a hip belt is/are attachable in variable positions, by which means a fit adjustment may be carried out for the anatomies of different wearers.

## Revendications

1. Sac à dos, lequel lorsqu'il est fermé est sensiblement conçu ou formé d'une face inférieure, d'une face supérieure, de surfaces latérales, d'une surface (3) supportant le dos et d'une face frontale (25), doté d'une zone d'ouverture sur ou le long de la surface (3) supportant le dos, la surface (3) devant être portée sur le dos étant conçue avec au moins une patte rabattable (13), la zone d'ouverture étant conçue sous la forme d'une fermeture éclair s'écoulant de préférence le long de la ligne médiane de la surface dorsale, laquelle forme l'ouverture périphérique du sac à dos en une surface dotée de préférence de deux éléments en surplomb sensiblement triangulaires, lesquels saillissent vers le haut et vers le bas par-dessus le corps fermé du sac à dos et sont conçus sous la forme de pattes rabattables, suite à quoi une ouverture (2) totale du corps de sac du sac à dos conçu sensiblement en forme de cuve s'effectue sur la surface (3) oblongue devant être portée sur le dos et sur les pattes rabattables (13), au moyen d'au moins une fermeture éclair (5), et
**caractérisé en ce que**
la surface devant être portée sur le dos est munie de bretelles de sac à dos, lesquelles sont conçues sous la forme d'un système de support dorsal (4), lequel est conçu en étant divisé le long de la ligne de fermeture éclair.

2. Sac à dos selon la revendication 1, **caractérisé en ce que** la partie dorsale (3) est équipée d'un système de support dorsal (4) doté de bretelles (4.1) et de rembourrages (4.2, 4.3).

3. Sac à dos selon la revendication 1, **caractérisé en ce que** la partie dorsale (3) est équipée d'un système de support dorsal (4) doté de bretelles (4.1) et de rembourrages (4.2, 4.3) et d'une sangle abdominale (4.4) .

4. Sac à dos selon la revendication 1, **caractérisé en ce que** la zone (7) supérieure dirigée vers l'ouverture du corps de base (6) sensiblement en forme de cuve est équipée de moyens de renfort (12) et/ou de stabilisation (16, 17).

5. Sac à dos selon la revendication 1 à 4, **caractérisé en ce que** la position du support de sac à dos (4) sur le dos est réglable et **en ce que** des courroies de fixation de support (4.1, 4.2) sont fixées de manière réglable sur les renforts intérieurs (12).

6. Sac à dos selon la revendication 1, **caractérisé en ce que** sur les débords des pattes rabattables (13), les extrémités de fermeture éclair (8) sont équipés d'un moyen de fixation, pour la fixation amovible sur des éléments de maintien (9) correspondants sur le corps de base (6).

7. Sac à dos selon la revendication 1 et 6, **caractérisé en ce que** les moyens de fixation correspondants sont réalisés sur les extrémités de fermeture éclair et sur les éléments de maintien sur le corps de base sous la forme d'une fermeture à cliquet réglable.

8. Sac à dos selon la revendication 1 et 6, **caractérisé en ce que** les moyens de fixation correspondants sont réalisés sur les extrémités de fermeture éclair et sur les éléments de maintien sur le corps de base sous la forme d'assemblage auto-agrippant, d'assemblage aimanté ou d'assemblage par lacets.

9. Sac à dos selon la revendication 1 et 4, **caractérisé en ce qu'**au niveau de leur coupe, le corps de base (6) et/ou le débord (7) sont réalisés de telle sorte que la fermeture éclair (5) saillisse au-delà des bretelles (4.1) du système de support dorsal (4) vers le haut et/ou au-delà des bretelles vers le bas.

10. Sac à dos selon la revendication 1, 2 ou 3, **caractérisé en ce que** des parties du rembourrage dorsal (4.2, 4.3) du système de support dorsal (4) sont réalisées en étant placées ou susceptibles d'être montées respectivement à droite et à gauche de la fermeture éclair.

11. Sac à dos selon au moins l'une quelconque des revendications précédemment citées, **caractérisé en ce qu'**à l'état fermé, la partie dorsale présente une forme concave et permet une rétro-aération lorsque le sac à dos est porté sur le dos.

12. Sac à dos selon la revendication 1, **caractérisé en ce que** respectivement à gauche et à droite à côté de la fermeture éclair (5), la partie dorsale est équipée de filets ou de substrats perméables à l'air tendus respectivement vers l'extérieur et de deux renforts élastiques montés sur le sac à dos.

13. Sac à dos selon la revendication 1, **caractérisé en ce que** la zone intérieure du sac à dos est équipée d'au moins une séparation (10) s'écoulant dans le sens transversal et/ou longitudinal, placée de manière fixe ou amovible, par laquelle des zones séparées sont créées à l'intérieur.

14. Sac à dos selon la revendication 1, **caractérisé en ce que** la zone intérieure du sac à dos est équipée d'au moins un système de serrage (11) s'écoulant dans le sens transversal et/ou longitudinal, destiné à comprimer le contenu.

15. Sac à dos selon la revendication 1, **caractérisé en ce que** le sac à dos est conçu en étant étanche à l'eau et/ou est équipé d'une fermeture éclair étanche à l'eau et/ou étanche à la pression.

16. Sac à dos selon la revendication 1, **caractérisé en ce que** le sac à dos est équipé d'une fermeture éclair dotée de deux curseurs, pour l'ouverture, les curseurs s'écoulant des extrémités de patte respectives vers le centre de la fermeture éclair.

17. Sac à dos selon la revendication 1, 2, 3, 5 et 10, **caractérisé en ce que** les préhensions des bretelles (4.1) et/ou de la sangle abdominale (4.4) sont équipées de moyens de renfort, à l'aide desquels la surface dorsale et/ou les bretelles et/ou la sangle abdominale peuvent être mutuellement renforcées, s'ils s'étendent à la transversale par-dessus l'ouverture de la fermeture éclair, les moyens de renfort (16, 17) étant réalisés en étant mutuellement amovibles.

18. Sac à dos selon la revendication 1 et 17 **caractérisé en ce que** les moyens de renfort (16, 17) amovibles, s'étendant par-dessus la fermeture éclair sont conçus sous la forme d'une barre coulissante, d'un verrou (16, 17), d'un ergot encliquetable (18) ou d'une fermeture aimantée qui, lorsque la fermeture éclair est fermée sont reliés par complémentarité de forme et sont dégagés lorsque la fermeture éclair est ouverte.

19. Sac à dos selon la revendication 1, 5 et 17 **caractérisé en ce que** sur les bretelles scapulaires (4.1) sont placées des courroies pour rapprocher le sac à dos du dos du porteur.

20. Sac à dos selon la revendication 1 à 3 **caractérisé en ce que** les bretelles du sac à dos et/ou le système de support dorsal et/ou une sangle abdominale sont vissés à partie de la face intérieure du sac à dos.

21. Sac à dos selon la revendication 1 à 3, **caractérisé en ce que** la position des bretelles de sac à dos et/ou du système de support dorsal et/ou d'une sangle abdominale peut être amenée dans des positions variables, pour donner lieu à un réglage ajusté à différentes anatomies des porteurs.
